# EUROPÄISCHE PATENTSCHRIFT

(11) **EP 1 013 565 B1**
(45) Veröffentlichungstag und Bekanntmachung des Hinweises auf die Patenterteilung: **25.02.2004**
(21) Anmeldenummer: 99124347.8
(22) Anmeldetag: 06.12.1999
(51) Int. Cl.: B65D 83/14

(54) **Ventil für die Abgabe von in einem Behälter unter Druck stehenden Fluiden**
Valve for dispensing fluids pressurised in a container
Soupape pour la décharge de fluides pressurisés dans un récipient

(30) Priorität: 23.12.1998 DE 19859969
(43) Veröffentlichungstag der Anmeldung: 28.06.2000
(73) Patentinhaber: COSTER TECNOLOGIE SPECIALI S.P.A., I-38050 Calceranica al Lago (Trento) (IT)
(72) Erfinder: Geier, Adalberto, 38050 Villazzano, Trento (IT)
(74) Vertreter: Popp, Eugen, Dr.

(56) Entgegenhaltungen:
- DE-A- 2 417 602
- FR-A- 2 148 455
- FR-A- 2 212 766
- US-A- 5 234 140

## Beschreibung

Die Erfindung betrifft ein Ventil für die Abgabe von in einem Behälter unter Druck stehenden Fluiden, insbesondere Flüssigkeiten, Pasten, Gelen, Cremes oder dergleichen, mit einem in einem Behälterdeckel befestigten Ventilkörper, über den ein im Behälterinneren angeordnetes Steigrohr mit einem von außen her betätigbaren Abgaberöhrchen fluidverbindbar ist, und mit einer am Umfangsrand des Behälterdeckels einrastbaren Zerstäuberkappe, die eine mit dem Abgaberöhrchen korrespondierende und etwa senkrecht zur Behälterachse gerichtete Zerstäuberdüse umfaßt.

US 2,767,888 und JP 9-120 68 betreffen Kappen für Behälter, die auf das Ventil aufgesetzt werden. Die Zerstäuberdüse, welche mit dem Ventil verbunden ist, bildet somit eine von der Kappe unabhängige Einheit, so daß die Funktionen einer Kappe und einer Zerstäuberdüse durch zwei voneinander getrennte Einheiten übernommen werden.

Ventile der obengenannten Art bzw. mit derartigen Ventilen versehene Behälter sind allgemein bekannt. Dabei ist es in der Aerosolanwendung sehr häufig notwendig, die Zerstäuberdüse mit dem Steigrohr im Inneren des Behälters auszurichten; d.h. die Sprührichtung muß mit der Stelle übereinstimmen, an der das behälterinnere Steigrohrende das zu versprühende Medium ansaugt. Dies gilt insbesondere für das Versprühen von Bügelstärke, Möbelpolitur oder dergleichen, bei dem der Anwender die Behälter in der Regel etwas nach unten neigt. Wenn das behälterinnere Steigrohrende nicht unterhalb der Sprühdüse liegt, kann schon nach Versprühen etwa der Hälfte des Mediums das behälterinnere Steigrohrende über das Niveau des zu versprühenden Mediums gelangen mit der Folge, daß durch das Steigrohr im wesentlichen nur noch Treibmittel versprüht wird. Das restliche Treibmittel reicht dann nicht mehr aus, um den Behälter vollständig zu entleeren. Die meisten Hersteller von Behältern der hier fraglichen Art orientieren daher beim Aufsetzen des Ventils und der zugeordneten Zerstäuberkappe diese so, daß die Sprühdüse oberhalb des behälterinnneren Steigrohrendes liegt. Es hat sich jedoch herausgestellt, daß beim Gebrauch die Zerstäuberkappe sehr häufig auf dem Umfangsrand des Behälterdeckels verdreht wird mit der Folge, daß die ursprünglich eingestellte Ausrichtung der Zerstäuberdüse im Verhältnis zum behälterinneren Steigrohrende verlorengeht. Es entsteht dann wieder der beschriebene Nachteil.

Die gattungsbildende DE 2 417.602 betrifft einen Teller aus Leichtmetall zum Anbringen eines Zuteil-Ventils auf einem Gehäusekörper eines Aerosol-Behälters. Eine Abdeckhaube weist an ihrem unteren Ende nach innen ragende Vorsprünge des Mantelteils auf, die in eine ringförmige Fuge am Kragen des Tellers eingreifen. Alternativ kann der Kragen auch eine nach außen vorspringende Rippe aufweisen, die in einer Nut eingreift, welche in die Innenfläche des Mantelteils der Kappe geschnitten ist. In beiden Fällen handelt es sich um eine axiale, jedoch nicht drehfeste Fixierung der Abdeckhaube am Kragen des Tellers mit Bezug auf die Längsachse des Behälters. Die Abdeckhaube kann hierbei durch Ausbilden mehrerer Vorsprünge allenfalls mit unterschiedlicher Höhe auf dem Teller angebracht werden. Der beschriebene Nachteil der bestehenden Gefahr eines Verdrehens der Zerstäuberkappe auf dem Umfangsrand des Behälterdeckels ist somit beim Gegenstand der DE 2 417 602 gegeben.

Der vorliegenden Erfindung liegt die Aufgabe zugrunde, ein Ventil mit zugeordneter Zerstäuberkappe zu schaffen, bei dem die ursprünglich eingestellte Ausrichtung zwischen Zerstäuberdüse und behälterinnerem Ende des Steigrohres erhalten bleibt derart, daß das behälterinnere Ende des Steigrohres unterhalb der Sprühdüse liegt, d.h. in dieselbe Richtung weist wie die Sprühdüse, und welches eine einfache und kostengünstige Herstellung einer solchen drehfesten Fixierung erlaubt.

Diese Aufgabe wird erfindungsgemäß durch die Merkmale des Anspruches 1 gelöst, wobei bevorzugte konstruktive Details in den Unteransprüchen beschrieben sind.

Der Kern der vorliegenden Erfindung liegt also darin, daß die Zerstäuberkappe kraft- und formschlüssig durch das Ausbilden von scharfkantig ausgebildeten Vorsprüngen an dem Umfangsrand des Behälterdeckels gehalten ist, und zwar insbesondere drehfest gehalten ist. Beim Aufsetzen der Zerstäuberkappe findet ein "Einprägen" bzw. "Verkrallen" der Vorsprünge in das Material der Kappe unter Ausbildung einer komplementären Vertiefung statt. Die Herstellung von scharfkantigen Vorsprüngen an dem Umfangsrand des Behälterdeckels erfordert nämlich einen vergleichsweise geringen Herstellungsaufwand im Vergleich zu der Ausbildung von exakt komplementär ineinandergreifenden Vorsprüngen und Vertiefungen an dem Umfangsrand bzw. der Kappe. Somit ist eine einfache und kostengünstige Herstellung einer drehfesten Fixierung der Kappe sichergestellt.

Durch das Ausbilden von scharfkantigen Vorsprüngen am Umfangsrand des Behälterdeckels und dem Einprägen von komplementären Vertiefungen in die Zerstäuberkappe, die in der Regel aus Kunststoff besteht, beim Aufsetzen derjenigen kann die ursprünglich festgelegte Ausrichtung zwischen Zerstäuberkappe und behälterinnerem Ende des Steigrohres ohne Zerstörung der Zerstäuberkappe nicht mehr verändert werden.

Der Querschnitt des Vorsprungs kann rechteckförmig oder vorzugsweise spitzdachartig sein.

Der wenigstens eine Vorsprung am Umfangsrand des Behälters kann vorteilhafterweise durch Verformung des Umfangsrandes nach außen oder durch Ausstanzung einer Materialfahne und Ausbiegung derselben nach außen erhalten werden.

Grundsätzlich ist es auch denkbar, daß am inneren Umfang der Zerstäuberkappe ein sich radial nach innen erstreckender Vorsprung ausgebildet ist, der mit einer komplementären Vertiefung am Umfangsrand des Behälterdeckels korrespondiert zum Zwecke einer drehfesten Verbindung zwischen diesen beiden Bauteilen.

Eine bevorzugte Ausführungsform ist dadurch gekennzeichnet, daß wenigstens drei oder mehr gleichmäßig über den Umfangsrand des Behälterdeckels verteilt angeordnete Vorsprünge oder Vertiefungen vorgesehen sind.

In der Regel besteht der Behälterdeckel aus Metallblech, insbesondere Weißblech, und die Zerstäuberkappe aus Kunststoff. Zwischen dem Umfangsrand des Behälterdeckels und dem zugeordneten Öffnungsrand des Behälters ist in herkömmlicher Weise noch eine Elastomerdichtung angeordnet. Der Umfangsrand des Behälterdeckels, der einen etwa C- oder U-förmigen Querschnitt aufweist, ist im montierten Zustand um den Öffnungsrand des Behälters herumgebördelt, und zwar unter Zwischenschaltung der erwähnten Elastomer-Ringdichtung.

Zur besseren Rastverbindung zwischen Zerstäuberkappe und Umfangsrand des Behälterdeckels weist dieser einen etwa U- oder C-förmig nach außen gebogenen Querschnitt und im oberen Bereich außenseitig eine umlaufende Sicke auf, die im montierten Zustand mit einem komplementären, sich zumindest teilweise über den inneren Umfang der Zerstäuberkappe erstreckenden Vorsprung korrespondiert, wobei die untere Begrenzung der Zerstäuberkappe die untere Begrenzung des Umfangsrandes des Behälterdeckels hintergreift. Damit wird die Zerstäuberkappe fest zwischen der erwähnten Sicke und der unteren Begrenzung des Umfangsrandes des Behälterdeckels gehalten. Dieser axiale Halt wird überlagert durch die oben erwähnte Drehsicherung. Damit ist die Zerstäuberkappe herstellerseitig dauerhaft fixiert unter Vermeidung all der eingangs erwähnten Nachteile.

Nachstehend wird eine bevorzugte Ausführungsform eines erfindungsgemäßen Ventils in Zuordnung zu einem dosenartigen Behälter näher beschrieben. Es zeigen:
- Fig. 1: einen mit einem erfindungsgemäßen Ventil ausgerüsteten Aerosolbehälter im Längsschnitt;
- Fig. 2: einen Teil des Behälters gemäß Fig. 1 im Längsschnitt und vergrößertem Maßstab;
- Fig. 3: einen erfindungsgemäß ausgebildeten Behälterdeckel in Unteransicht, wobei ein Teil des äußeren Umfanges dieses Behälterdeckels in vergrößertem Maßstab dargestellt ist;
- Fig. 4: den erfindungsgemäß ausgebildeten Behälterdeckel samt zugeordnetem Ventilkörper teilweise im Längsschnitt, teilweise in Seitenansicht, zusammen mit vergrößerten Darstellungen von Details des Umfangsrandes des Behälterdeckels in Ansicht bzw. im Schnitt;
- Fig. 5: einen mit einem erfindungsgemäßen Ventil versehenen Behälter in Schräglage; und
- Fig. 6: einen mit einem herkömmlichen Ventil versehenen Behälter in Schräglage, bei dem die gewünschte Zuordnung zwischen Zerstäuberdüse und behälterinnerem Ende des Steigrohres durch Verdrehen der Zerstäuberkappe verlorengegangen ist.

Anhand der Fig. 5 und 6 soll die der vorliegenden Erfindung zugrundeliegende Problematik kurz dargestellt werden. Fig. 5 zeigt ebenso wie Fig. 6 im Längsschnitt einen dosenartigen Behälter 10, auf dessen Öffnungsrand 11 unter Zwischenschaltung einer Ringdichtung 12 ein Behälterdeckel 13 aufgesetzt ist. Dieser Behälterdeckel 13 umfaßt ein Ventil 14 für die Abgabe von in dem Behälter 10 unter Druck stehenden Fluiden, hier Flüssigkeit 15. Das Ventil 14 weist einen fluiddicht am Rand einer im Behälterdeckel 13 ausgebildeten Deckelöffnung befestigbaren Ventilkörper 16, ein im Ventilkörper axial verschieblich, aus einer Schließstellung entsprechend Fig. 5 heraus entgegen der Wirkung eines elastischen Elements, nämlich hier Schraubendruckfeder 17 bewegbares Abgaberöhrchen 18, und eine zwischen dem Rand der Deckelöffnung und dem Ventilkörper 16 das Abgaberöhrchen 18 eng umschließend angeordnete Ringdichtung 19 aus Gummi oder dergleichen elastischem Dichtmaterial auf. Das Innere des Ventilkörpers 16 ist über einen in das Behälterinnere mündenden Fluidkanal 20 mit dem Behälterinneren verbunden, wobei an den Fluidkanal 20 ein sich bis zum Boden des Behälters 10 erstreckendes schlauchartiges Steigrohr 21 angeschlossen ist.

Mit dem Abgaberöhrchen 18 ist eine Zerstäuberdüse 22 fluidverbunden, und zwar über einen innerhalb einer Zerstäuberkappe 23 angeordneten Fluidkanal 24. Die Zerstäuberkappe 23 umfaßt eine integrierte Betätigungstaste 25. Wird diese in Richtung des Pfeiles 26 in Richtung zum Behälter hin gedrückt, erfolgt eine Verschiebung des Abgaberöhrchens 18 in den Ventilkörper hinein unter gleichzeitiger Öffnung des im Abgabeventil ausgebildeten Fluidkanals 27 bzw. dessen Verbindung mit dem Inneren des Ventilkörpers 16 und damit mit dem Steigrohr 21 sowie unter Druck stehenden Medium 15. Die Zerstäuberkappe 23 ist am Umfangsrand 28 des Behälterdeckels 13 eingerastet.

Bei der in Fig. 5 dargestellten Ausrichtung des behälterinneren Endes 29 des Steigrohres 21 unterhalb der Zerstäuberdüse 22 kann der Behälter 10 auch dann noch vollständig entleert werden, wenn er in Sprührichtung gemäß Pfeil 30 nach unten geneigt wird, so wie dies in Fig. 5 dargestellt ist.

Sofern die Zerstäuberkappe 23 nicht drehfest am Umfangsrand 28 des Behälterdeckels 13 fixiert ist, läßt sich die Zerstäuberkappe 23 um die Behälter- und Ventilkörper-Längsachse verdrehen, und zwar relativ zum Steigrohr 21. Es ist dann im schlechtesten Fall ein Verdrehen der Zerstäuberkappe 23 in eine Position denkbar, bei der die Zerstäuberdüse 22 relativ zur Behälter-Längsachse diametral zum behälterinneren Ende 29 des Steigrohres 21 liegt, so wie dies in Fig. 6 dargestellt ist. Dann besteht nach Teilentleerung des Behälters 10 in der in Fig. 6 dargestellten geneigten Lage desselben die Gefahr, daß das behälterinnere Ende 29 des Steigrohres 21 in eine Lage oberhalb des Flüssigkeitsspiegels gelangt mit der Folge, daß dann durch das Steigrohr 21 Treibmittel 31 nach außen gelangt. Durch den dabei entstehenden Druckabfall im Behälter 10 ist es nicht mehr möglich, diesen auch bei aufrechter Stellung vollständig zu entleeren. Dementsprechend gilt es, dieses Problem zu beheben, d.h. Maßnahmen zu ergreifen, die eine durch den Benutzer verursachte Positionierung der Zerstäuberdüse relativ zum behälterinneren Ende 29 des Steigrohres 21 so, wie in Fig. 6 dargestellt ist, nicht mehr erlaubt.

Zu diesem Zweck sind bei der Ausführungsform nach den Fig. 1 bis 4 am Umfangsrand 28 des Behälterdeckels 13 eine Vielzahl von etwa gleichmäßig über den Umfang verteilt angeordneten Vorsprüngen 32 ausgebildet, die sich bei Montage der Zerstäuberkappe 23 in der anhand der Fig. 5 beschriebenen und in Fig. 1 dargestellten Weise am inneren Umfangsrand derselben aufgrund ihrer scharfkantigen Ausbildung regelrecht "einprägen" bzw. sich mit der Zerstäuberkappe regelrecht "verkrallen", so daß die Zerstäuberkappe nicht nur axial am Umfangsrand 28 des Behälterdeckels 13 verrastet, sondern auch drehfest an diesem fixiert ist.

Das beschriebene "Verkrallen" der am Umfangsrand 28 des Behälterdeckels 13 ausgebildeten Vorsprünge ist natürlich nur dann gut möglich, wenn die Zerstäuberkappe in herkömmlicher Weise aus Kunststoff hergestellt ist. Andernfalls wäre es zweckmäßig, am inneren Umfang der Zerstäuberkappe Vertiefungen vorzusehen, die komplementär zu den erwähnten Vorsprüngen 32 ausgebildet sind.

Wie bereits erwähnt, sind die am Umfangsrand des Behälterdeckels ausgebildeten Vorsprünge vorzugsweise scharfkantig ausgebildet, so daß sie sich beim Aufsetzen der Zerstäuberkappe 23 in das Material desselben regelrecht "einprägen" oder "einschneiden" können, um das erwähnte "Verkrallen" des Deckelrandes am inneren Umfang der Zerstäuberkappe zu erhalten.

Im Extremfall kann an der Außenseite des Umfangsrandes 28 des Behälterdeckels 13 eine sich parallel zur Behälter-Längsachse erstreckende Riffelung mit im Querschnitt dreieckförmigen Rippen ausgebildet sein.

Bei der in Fig. 4 dargestellten Ausführungsform werden die Vorsprünge 32 durch Ausstanzung einer Materialfahne und Ausbiegung derselben nach außen erhalten.

Bei der Ausführungsform nach Fig. 3 erhält man die Vorsprünge 32 am Umfangsrand 28 des Behälterdeckels 13 durch Verformung des Umfangsrandes nach außen. In jedem Fall muß darauf geachtet werden, daß die Vorsprünge scharfkantig sind, d.h. insbesondere sich etwa parallel zur Behälter-Längsachse erstreckende scharfe Begrenzungskanten aufweisen.

Im Prinzip reicht ein einziger Vorsprung 32. Um die Sicherheit gegen Verdrehen der Zerstäuberkappe 23 zu erhöhen, ist es jedoch zweckmäßig, wenigstens drei oder mehr gleichmäßig über den Umfangsrand des Behälterdeckels verteilt angeordnete Vorsprünge 32 vorzusehen.

Grundsätzlich ist es auch denkbar, am inneren Umfangsrand der Zerstäuberkappe sich radial nach innen erstreckende Vorsprünge auszubilden, die mit komplementären Vertiefungen am Umfangsrand 28 des Behälterdeckels 13 korrespondieren. Entscheidend ist, daß eine form- und kraftschlüssige Verbindung zwischen Zerstäuberkappe 23 und Umfangsrand 28 des Behälterdeckels 13 hergestellt wird, die die Zerstäuberkappe 23 sowohl axial als auch in Umfangsrichtung sicher hält.

Der Behälterdeckel 13 besteht in der Regel aus Metallblech, insbesondere Weißblech, während - wie bereits erwähnt - die Zerstäuberkappe 23 aus Kunststoff hergestellt ist.

Wie insbesondere Fig. 2 sehr gut erkennen läßt, weist der Umfangsrand 28 des Behälterdeckels 13 einen etwa U- oder C-förmig nach außen gebogenen Querschnitt und im oberen Bereich außenseitig eine umlaufende Sicke 33 auf, die im montierten Zustand der Zerstäuberkappe 23 mit einem komplementären, sich über den inneren Umfang der Zerstäuberkappe erstreckenden Vorsprung 34 korrespondiert, wobei die untere Begrenzung 35 der Zerstäuberkappe 23 die untere Begrenzung 36 des Umfangsrandes 28 des Behälterdeckels 13 hintergreift. Die Zerstäuberkappe 23 ist also in axialer Richtung am Umfangsrand 28 des Behälterdeckels 13 zwischen der oberen umlaufenden Sicke 34 und der unteren Begrenzung 36 gehalten. Dieser Bereich des Umfangsrandes 28 des Behälterdeckels 13 ist innerhalb einer sich über den Umfang erstreckenden Vertiefung 37 plaziert, wobei der sich über den Umfang erstreckende Vorsprung 34 die obere Begrenzung der Vertiefung 37 und die sich über den Umfang erstreckende untere Begrenzung 35 der Zerstäuberkappe 23 die untere Begrenzung der Vertiefung 37 definieren. Das beschriebene Zusammenspiel zwischen der Außenseite des Umfangsrandes 28 des Behälterdeckels 13 und der Zerstäuberkappe 23 gewährleistet die eingangs erwähnte Verrastung der Zerstäuberkappe 23 am Umfangsrand 28 des Behälterdeckels 13 in axialer Richtung. Fig. 2 läßt auch sehr gut erkennen, wie die Vorsprünge 32 mit der Zerstäuberkappe 23 zusammenwirken.

Es sei auch noch darauf hingewiesen, daß das Steigrohr 21 so lang ausgebildet ist, daß dessen behälterinneres Ende 29 in einer Behälterecke endet, d.h. in einer Ecke zwischen Behälterboden 38 und der Seitenwand des Behälters 10. Die Zerstäuberkappe 23 mit Zerstäuberdüse 22 wird dann auf dem Umfangsrand 28 des Behälterdeckels 13 so plaziert, daß die Zerstäuberdüse 22 in derselben sich durch die Behälter-Längsachse hindurcherstreckenden Längsebene oberhalb des behälterinneren Endes 29 des Steigrohres 21 liegt, so wie dies in Fig. 1 dargestellt ist.

Fig. 2 läßt auch noch sehr schön die Ringdichtung 12 zwischen dem Öffnungsrand 11 des Behälters 10 und dem Umfangsrand 28 des Behälterdeckels 13 erkennen. Der Umfangsrand 28 des Behälterdeckels 13 ist um den Öffnungsrand 11 des Behälters 10 herumgebördelt unter Zwischenschaltung der Ringdichtung 12 aus Gummi oder dergleichen elastischem Dichtmaterial.

Die beschriebene und beanspruchte Drehsicherung der Zerstäuberkappe 23 wird auch unabhängig von der beschriebenen Anordnung und Positionierung des Steigrohres 21 als erfinderische Verbesserung beansprucht; denn entscheidend ist für die Erfindung das beschriebene und beanspruchte Zusammenspiel zwischen dem Umfangsrand 28 des Behälterdeckels 13 einerseits und der Zerstäuberkappe 23 andererseits.

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichenliste

- 10: Behälter
- 11: Öffnungsrand des Behälters
- 12: Ringdichtung
- 13: Behälterdeckel
- 14: Abgabeventil
- 15: Flüssigkeit
- 16: Ventilkörper
- 17: Schraubendruckfeder
- 18: Abgaberöhrchen
- 19: Ringdichtung
- 20: Fluidkanal
- 21: Steigrohr
- 22: Zerstäuberdüse
- 23: Zerstäuberkappe
- 24: Fluidkanal
- 25: Betätigungstaste
- 26: Pfeil
- 27: Fluidkanal
- 28: Umfangsrand
- 29: behälterinneres Ende des Steigrohres 21
- 30: Pfeil
- 31: Treibmittel
- 32: Vorsprung
- 33: Sicke
- 34: Vorsprung
- 35: untere Begrenzung der Zerstäuberkappe 23
- 36: untere Begrenzung des äußeren Umfangsrandes 28 des Behälterdeckels 13
- 37: Vertiefung
- 38: Behälterboden

## Patentansprüche

1. Ventil (14) für die Abgabe von in einem Behälter (10) unter Druck stehenden Fluiden, insbesondere Flüssigkeiten (15), Pasten, Gelen, Cremes oder dgl., mit einem in einem aus Metall hergestellten Behälterdeckel (13) befestigten Ventilkörper (16), über den ein im Behälterinneren angeordnetes Steigrohr (21) mit einem von außen her betätigbaren Abgaberöhrchen (18) fluidverbindbar ist, und mit einer am Umfangsrand (28) des Behälterdeckels (13) einrastbaren aus Kunststoff hergestellten Zerstäuberkappe (23), die eine mit dem Abgaberöhrchen (18) korrespondierende und sich etwa senkrecht zur Behälterlängsachse gerichtete Zerstäuberdüse (22) und damit die Funktion sowohl einer Kappe als auch einer Zerstäuberdüse umfaßt,
**dadurch gekennzeichnet, daß**
am Umfangsrand (28) des Behälterdeckels (13) wenigstens ein scharfkantig ausgebildeter Vorsprung (32) vorgesehen ist, der sich beim Aufsetzen der Zerstäuberkappe (23) in das Material derselben unter Ausbildung einer komplementären Vertiefung "einprägt" bzw. "verkrallt".

2. Ventil nach Anspruch 1,
**dadurch gekennzeichnet, daß**
der wenigstens eine Vorsprung (32) am Umfangsrand (28) des Behälterdeckels (13) durch Verformung des Umfangsrandes (28) nach außen oder durch Ausstanzung einer Materialfahne und Ausbiegung derselben nach außen erhalten ist.

3. Ventil nach Anspruch 1 oder 2,
**dadurch gekennzeichnet, daß**
wenigstens drei oder mehr gleichmäßig über den Umfangsrand (28) des Behälterdeckels (13) verteilt angeordnete Vorsprünge (32) und/oder Vertiefungen vorgesehen sind.

4. Ventil nach einem der Ansprüche 1 bis 3,
**dadurch gekennzeichnet, daß** der Behälterdeckel (13) aus Metallblech, insbesondere Weißblech hergestellt ist.

5. Ventil nach einem der Ansprüche 1 bis 4,
**dadurch gekennzeichnet, daß**
die Zerstäuberkappe (23) so auf dem Umfangsrand (28) des Behälterdeckels (13) plaziert ist, daß die Zerstäuberdüse (22) in dieselbe Richtung weist wie das behälterinnere Ende (29) des Steigrohres (21).

6. Ventil nach einem der Ansprüche 1 bis 5,
**dadurch gekennzeichnet, daß**
der Umfangsrand (28) des Behälterdeckels (13) einen etwa U- oder C-förmig nach außen gebogenen Querschnitt und im oberen Bereich außenseitig eine umlaufende Sicke (33) aufweist, die im montierten Zustand mit einem komplementären, sich zumindest teilweise über den Umfang der Zerstäuberkappe (23) erstreckenden Vorsprung (34) an der Innenseite derselben korrespondiert, wobei die untere Begrenzung (35) der Zerstäuberkappe (23) die untere Begrenzung (36) des Umfangsrandes (28) des Behälterdeckels (13) hintergreift, so daß zwischen dem Vorsprung (34) an der Innenseite der Zerstäuberkappe (23) und der unteren Begrenzung (35) der Zerstäuberkappe (23) die Verrastung derselben am Umfangsrand (28) des Behälterdeckels (13) sichergestellt ist.

## Claims

1. A valve (14) for dispensing fluids present under pressure in a receptacle (10), in particular liquids (15), pastes, gels, creams or the like, having a valve body (16) attached in a receptacle cover (13) made of metal, via which valve body an ascending tube (21) arranged within the inner receptacle can be brought in fluid connection with a small dispensing tube (18) that can be actuated from outside, and having an atomizer cap (23) made of a synthetic material, which can catch at the circumferential edge (28) of the receptacle cover (13), which atomizer cap comprises an atomizer nozzle (22) in correspondence with said small dispensing tube (18) and oriented approximately perpendicular to the longitudinal receptacle axis and hence comprises the function of a cap as well as of an atomizer nozzle,
**characterized in that**
on the circumferential edge (28) of the receptacle cover (13), at least one protrusion (32) configured sharp-edged is provided, which, during the placement of the atomizer cap (23) "engraves" or "claws" into the material thereof under formation of a complementary depression.

2. The valve of claim 1,
**characterized in that**
said at least one protrusion (32) on the circumferential edge (28) of the receptacle cover (13) is obtained by deforming the circumferential edge (28) towards the outside or by punching out a material lobe and bending same towards the outside.

3. The valve of claim 1 or 2,
**characterized in that**
at least three or more protrusions (32) and/or depressions are provided arranged uniformly distributed over the circumferential edge (28) of the receptacle cover (13).

4. The valve of any one of claims 1 through 3,
**characterized in that**
said receptacle cover (13) is made of metal sheet, in particular tin plate.

5. The valve of any one of claims 1 through 4,
**characterized in that**
said atomizer cap (23) is placed onto the circumferential edge (28) of the receptacle cover (13) in such a manner that the atomizer nozzle (22) points into the same direction as the inner receptacle end (29) of the ascending tube (21).

6. The valve of any one of claims 1 through 5
**characterized in that**
said circumferential edge (28) of the receptacle cover (13) presents a cross-section bent approximately U-shaped or C-shaped towards the outside, and on the outer side in the upper zone a circumferential bead (33), which, in the mounted condition, corresponds with a complementary protrusion (34) extending at least in part over the circumference of the atomizer cap (23) on the inner side thereof, the lower delimitation (35) of the atomizer cap (23) engaging the lower delimitation (36) of the circumferential edge (28) of the receptacle cover (13) from behind, so that between the protrusion (34) on the inner side of the atomizer cap (23) and the lower delimitation (35) of the atomizer cap (23), the catching of same on the circumferential edge (28) of the receptacle cover (13) is secured.

## Revendications

1. Vanne (14) pour la distribution de fluides sous pression contenus dans un récipient (10), en particulier de liquides (15), de pâtes, de gels, de crèmes ou similaire, comportant un corps de vanne (16) fixé dans un couvercle de récipient (13) fabriqué en métal, par lequel une conduite montante (21) figurant à l'intérieur du récipient peut être mise en communication de fluide avec un petit tuyau de distribution (18) manipulable de l'extérieur, et comportant un chapeau de vaporisation (23) fabriqué en matière plastique, encliquetable en un bord de périmètre (28) du couvercle de récipient (13), qui comprend une buse de vaporisation (22) correspondant au petit tuyau de distribution (18) et dirigée sensiblement perpendiculairement à l'axe du récipient et qui ainsi comprend tant la fonction de chapeau que celle d'une buse de vaporisation,
**caractérisée en ce qu'au** bord de périmètre (28) du couvercle de récipient (13) au moins une avancée (32) aux arêtes vives est prévue, qui lors du montage du chapeau de vaporisation (23) "s'enfonce" ou "s'agrippe" dans le matériau de celui-ci en formant un creux complémentaire.

2. Vanne selon la revendication 1, **caractérisée en ce que** ladite au moins une avancée (32) en bord de périmètre (28) du couvercle de récipient (13) est obtenue par déformation du bord de périmètre (28) vers l'extérieur ou par matriçage d'une languette de matériau et pliage vers l'extérieur de celle-ci.

3. Vanne selon la revendication 1 ou 2, **caractérisée en ce qu'**au moins trois avancées (32) ou plus, distribuées régulièrement le long du bord de périmètre (28) du couvercle de récipient (13) et/ou des creux, distribués régulièrement le long du bord de périmètre (28) du couvercle de récipient (13) sont prévus.

4. Vanne selon l'une des revendications 1 à 3, **caractérisée en ce que** le couvercle de récipient (13) est fabriqué en tôle métallique, en particulier en tôle de fer-blanc.

5. Vanne selon l'une des revendications 1 à 4, **caractérisée en ce que** le chapeau de vaporisation (23) est placé de telle manière sur le bord de périmètre (28) du couvercle de récipient (13) que la buse de vaporisation (22) est dirigée dans la même direction que l'extrémité intérieure (29) au récipient de la conduite montante (21).

6. Vanne selon l'une des revendications 1 à 5, **caractérisée en ce que** le bord de périmètre (28) du couvercle de récipient (13) présente une section sensiblement en forme de U ou de C pliée vers l'extérieur et une moulure (33) entourant la zone extérieure supérieure, qui, en état monté, est en correspondance avec une avancée (34) complémentaire s'étendant au moins partiellement le long du périmètre du chapeau de vaporisation (23) et à la face intérieure de celle-ci, par laquelle la limite inférieure (35) du chapeau de vaporisation (23) agrippe par l'arrière la limite inférieure (36) du bord de périmètre (28) du couvercle de récipient (13), si bien qu'entre l'avancée (34) à la face intérieure du chapeau de vaporisation (23) et la limite inférieure (35) du chapeau de vaporisation (23), l'encliquetage de celui-ci au bord de périmètre (28) du couvercle de récipient (13) est assuré.
